# EUROPÄISCHE PATENTSCHRIFT

(11) **EP 0 645 248 B1**
(45) Veröffentlichungstag und Bekanntmachung des Hinweises auf die Patenterteilung: **04.02.1998**
(21) Anmeldenummer: 94113784.6
(22) Anmeldetag: 02.09.1994
(51) Int. Cl.: B41J 2/32, B41J 35/14, B41J 33/388

(54) **Druckmaschine**
Printing machine
Machine à imprimer

(30) Priorität: 24.09.1993 DE 4332562
(43) Veröffentlichungstag der Anmeldung: 29.03.1995
(73) Patentinhaber: Esselte Meto International GmbH, 64646 Heppenheim (DE)
(72) Erfinder: Umbach, Dirk, D-45525 Hattingen (DE); Schneider, Peter, D-69151 Neckargemünd (DE)

(56) Entgegenhaltungen:
- DE-A- 3 446 010
- DE-A- 4 108 172
- GB-A- 2 089 734

## Beschreibung

Die Erfindung bezieht sich auf eine Druckmaschine gemäß dem Oberbegriff des Anspruchs 1.

Eine Druckmaschine gattungsgemäßer Art ist aus der DE 41 08 172 A1 bekannt geworden. Falls beispielsweise Etiketten auf dem Aufzeichnungsträger auf diese Weise bedruckt werden sollen oder als Etiketten zu nutzende Teilflächen des letzteren, so gibt es zwischen jeweils zwei Etiketten oder Teilflächen Zwischenflächen ohne Aufdruck. Zum Sparen von Thermotransfer-Farbband wird daher eine Vorrichtung verwendet, bei der im Sparbetrieb - in dem der Aufzeichnungsträger nicht bedruckt, jedoch am Druckkopf vorbeibewegt wird - der Thermodruckkopf in der Druckposition verbleibt und die Gegendruckrolle in eine vom Druckkopf entferntere Position bewegt wird. Der Transport des Transferbandes wird in nicht näher definierter Weise unterbrochen.

Allerdings ist es bei der bekannten Druckmaschine möglich, daß das Transferband bei einem nicht ausreichenden Abstand zwischen dem Druckkopf und der Gegendruckrolle, der beispielsweise während ihrer Bewegung kurzzeitig vorhanden sein kann, durch den Kontakt zum weitertransportierten Aufzeichnungsträger unerwünschterweise weiterbewegt wird.

Aus der GB-A-2 089 734 ist ein Druckgerät bekannt geworden, bei dem sich ein mit einem Druckkopf ausgestatteter Wagen über die Breite des Aufzeichnungsträgers bewegt. Das jeweils zum Drucken verwendete Trum des Druckbandes ist über die gesamte Breite des Aufzeichungsträgers gespannt und wird durch zwei unterschiedliche Klemmvorrichtungen gehalten. Eine erste Klemmvorrichtung ist am Wagen befestigt, und eine zweite Klemmvorrichtung am Gehäuse. Während des Druckens (dh. Wagenhinlauf) wird die erste Klemmvorrichtung gelöst, und die zweite fixiert das Druckband. Dadurch ist das Druckband relativ zum Gehäuse des Druckgerätes und zum Aufzeichnungsträger fest, und der Druckkopf fährt beim Drucken am Farbband entlang. Während des Wagenrücklaufs wird die erste Klemmvorrichtung fixiert, und die zweite gelöst, so daß der Wagen bei der Rückbewegung das Farbband mitzieht, und ein neuer, frischer Druckbandabschnitt in die Druckposition gebracht wird. Außerdem wird der Aufzeichnungsträger durch Drehung der Druckwalze weiter transportiert. Hier ist als nachteilig anzusehen, daR keine Einsparungsmöglichkeiten für das Druckband vorgesehen sind, da - auch falls längere Abschnitte einer Zeile nicht zu bedrucken sind - bei jedem Wagenrücklauf eine der gesamten Breite des Aufzeichnungsträgers entsprechendes Länge des Druckbandes von der Vorratsspule abgezogen wird.

Es liegt infolgedessen die Aufgabe vor, eine Druckmaschine der eingangs beschriebenen Art so weiterzubilden, daß das Thermotransferband in optimaler Weise ausgenutzt werden kann.

Zur Lösung dieser Aufgabe wird erfindungsgemäß die Lehre des Anspruchs 1 vorgeschlagen.

Die Druckmaschine ist mit einer Steuerung ausgestattet, welche genau festlegt, an welcher Stelle der Aufzeichnungsträger bedruckt werden soll und wo es in Durchlaufrichtung Zwischenräume geben soll. Die hierzu notwendigen Daten befinden sich in einem Rechner der Steuerung. Man kann sich nun diese Steuerung mit Rechner insoweit zunutze machen, als man damit immer dann, wenn in Durchlaufrichtung des Aufzeichnungsträgers und des Thermotransferbands durch den Druckbereich die "letzte Zeile" gedruckt worden ist, der Anpreßdruck zwischen der Gegendruckrolle und dem Thermodruckkopf aufgehoben wird. Weil aber erfindungsgemäß auf geeignete Art und Weise auch dafür gesorgt ist, daß die Arretierungsvorrichtung für das Thermotransferband in eine wirksame Stellung gebracht wird, so daß dieses nicht weiterlaufen kann, kann der Aufzeichnungsträger unter dem stillstehenden Thermotransferband hindurch ohne Schaden für beide Bänder weiterlaufen, da mit Beginn des Stillstands des Thermotransferbands der Druckkopf z.B. abgehoben ist. Sobald die Stelle zum Aufdrucken der "ersten Zeile" im Druckbereich angekommen ist, wird die Arretierungsvorrichtung für das Thermotransferband freigegeben und der Anpreßdruck für den Druckkopf wieder erzeugt. Damit laufen dann wieder beide Bänder durch den Druckbereich hindurch bis zur nächsten "letzten Zeile".

Die Aufhebung des Anpreßdrucks kann man beispielsweise dadurch erreichen, daß man unter gleichzeitiger Verstärkung der Federkraft den Thermodruckkopf von der Gegendruckrolle geringfügig entfernt. Hier reichen bereits Bruchteile eines Millimeters aus. Statt dessen kann man aber auch die Gegendruckrolle vom Thermodruckkopf soweit entfernen, bis die Feder ganz entlastet ist. Hierzu bedarf es aber in der Regel eines größeren Verstellwegs, weswegen der erstgenannten Variante der Vorzug gegeben wird.

Das Druckband wird von einer ersten Spule abgewickelt und auf eine zweite Spule aufgewickelt. Mit Hilfe der Arretierungsvorrichtung wird das Thermotransferband an der hierfür vorgesehenen Stelle indirekt über die Abwickelspule festgehalten.

Gemäß einem bevorzugten Ausführungsbeispiel ist zwischen einem Antrieb für das Druckband und eine durch den Antrieb angetriebene Spule für das Druckband eine Rutschkupplung geschaltet. Das Festhalten des Thermotransferbands hat zur Folge, daß sich auch die Abtriebsseite der Rutschkupplung, also beispielsweise die zweite Spule, nicht mehr drehen kann. Wegen der zwischengeschalteten Rutschkupplung kann aber der Antriebsmotor ohne weiteres weiterlaufen, ohne daß es zu einer Beschädigung dieses Antriebs oder des Thermotransferbands kommt. Wenn man letzteres durch die Arretierungsvorrichtung freigibt, so folgt der Weitertransport durch die nun nicht mehr rutschende Kupplung mit Hilfe des Antriebsmotors. Ein Antrieb für das Abheben der Gegendruckrolle vom Thermodruckkopf oder des letzteren von der Gegendruckrolle kann erfindungsgemäß gleichfalls von der Steuerung der Druckmaschine betätigt werden.

Eine Weiterbildung der Erfindung sieht vor, daß das Thermotransferband indirekt durch ein Festhalten der ersten Spule arretierbar ist, wobei die Arretierungsvorrichtung mit der ersten Spule zusammenwirkt. Dies bedeutet allerdings nicht, daß die Arretierungsvorrichtung direkt auf die erste Spule einwirken muß, vielmehr reicht es aus, wenn sie auf ein drehfest mit der ersten Spule gekuppeltes Element einwirkt.

In dieser Hinsicht wird gemäß einer weiteren Ausgestaltung der Erfindung vorgeschlagen, daß die erste Spule drehfest mit einem außenverzahnten Rad gekuppelt ist, dem ein mittels der Steuerung zustellbarer Verrastzahn zugeordnet ist. Der Verrastzahn kann in jede Lücke zwischen zwei benachbarten Zähnen eingreifen und dadurch das Drehen dieses außenverzahnten Rades stoppen. Damit steht dann auch die drehfest gekuppelte erste Spule fest. Das Band kann daraufhin von dieser Spule nicht mehr abgewickelt und infolgedessen auf die zweite Spule nicht mehr aufgewickelt werden. Zweckmäßigerweise sieht man hierbei aber keine spitze Zahnform vor, sondern eher eine rechteckige oder eine Sägezahnform. Wenn der Zahn nicht sofort in eine Zahnlücke eintreten kann, so ist dies aber spätestens dann der Fall, wenn in Drehrichtung gesehen dem Verrastzahn die nächste Zahnlücke zugeordnet ist. Selbstverständlich muß in geeigneter Weise sichergestellt werden, daß der Zahn die Einrastbewegung sicher durchführen kann. Dasselbe gilt für das Ausrasten.

Eine weitere Variante der Erfindung ist dadurch gekennzeichnet, daß sich der Verrastzahn an einem Schwenkarm befindet, der mittels eines steuerbaren Sperrglieds in einer wirkungslosen Stellung haltbar ist. Über die Steuerung der Druckmaschine kann man das Sperrglied in eine wirkungslose Stellung bringen, so daß der Schwenk-arm die für das Verrasten notwendige Schwenkbewegung durchführen kann. Dies erfolgt beispielsweise mit irgendeiner Hilfskraft, beispielsweise Federkraft, oder mit Hilfe der Schwerkraft, was voraussetzt, daß sich der Schwenkarm bei ausgerastetem Verrastzahn in einer angehobenen Verschwenkstellung befindet.

Gemäß einer besonders bevorzugten Ausführungsform der Erfindung ist das Sperrglied mittels eines steuerbaren Antriebs von seiner Sperrstellung in eine Freigabestellung überführbar und umgekehrt. Zum gegebenen Zeitpunkt betätigt die Steuerung der Druckmaschine den steuerbaren Antrieb für das Sperrglied, wodurch dieses von seiner wirksamen in eine unwirksame Stellung oder umgekehrt überführt wird. Wenn das Thermotransferband wieder abgezogen und zum Druck zur Verfügung stehen soll, so stellt der steuerbare Antrieb das Sperrglied wieder in seine unwirksame Stellung zurück.

Das Sperrglied befindet sich in sehr vorteilhafter Weise an einem schwenkbar gelagerten Hebel, der mittels eines den steuerbaren Antrieb bildenden Exzenterantriebs verstellbar ist. Ein Drehen des Exzenters bewirkt in bekannter Weise ein Verschwenken des damit gekuppelten Hebels, und diese Schwenkbewegung kann zur Schwenkbewegung des Schwenkarms mit dem Verrastzahn in Verraststellung und in Freigabestellung ausgenützt werden.

Hierbei ist in Weiterbildung der Erfindung vorgesehen, daß ein exzentrisch an einem antreibbaren Drehglied angebrachter Zapfen in einen Längsschlitz eingreift, der im Abstand von der Drehachse des schwenkbaren Hebels an diesem angeordnet ist. Diese Zapfen-Langlochverbindung ermöglicht in an sich bekannter Weise die Umsetzung der Drehbewegung in eine hin und her gehende Schwenkbewegung. Aus diesem Grunde führt das Drehglied auch jeweils nur eine Drehung um etwa 180° durch, um die Sperrvorrichtung von ihrer wirksamen Stellung in die unwirksame Stellung oder umgekehrt zu überführen. Der Längsschlitz liegt dabei quer zur Auslenkrichtung des Hebels.

Eine weitere bevorzugte Ausführungsform der Erfindung enthält Anspruch 9. Die Verwendung eines Winkelhebels bringt vielerlei Vorteile mit sich, insbesondere aber eine kompakte Bauweise.

Darüberhinaus ergibt sich aber gemäß einer Weiterbildung nach Anspruch 10 der Vorteil, daß man zur Aktivierung der Arretierungsvorrichtung den den Verrastzahn tragenden oder aufweisenden Schwenkarm entweder mittels einer Feder belasten oder auf andere Weise in die Verraststellung bringen kann, oder daß man hierzu die Schwerkraft ausnützt. Letzteres hat vor allen Dingen im Hinblick auf das schonende Auffinden der nächsten Zahnlücke Vorteile.

Eine besonders zweckmäßige Variante der Erfindung ergibt sich aus Anspruch 12. Demzufolge kann man einen Verstellantrieb für den Thermodruckkopf, also einen Antrieb, mit welchem dieser im Falle des Stillstands des Thermotransferbands von der Gegendruckrolle abgehoben werden soll, zugleich dazu ausnutzen, den Stillstand des Thermotransferbands zu bewirken bzw. aufzuheben. Somit erreicht man auch aus dieser Sicht eine kompakte und somit preiswerte Ausbildung der Druckmaschine in diesem Bereich. Außerdem kommt man hierdurch mit einer kleinen Teilezahl aus, was im Hinblick auf eine geringe Störanfälligkeit von Vorteil ist.

Weitere Ausgestaltungen, Vorteile, Merkmale und Einzelheiten der Erifndung sowie hieraus resultierende Wirkungsweisen ergeben sich aus den Unteransprüchen sowie der nachfolgenden Beschreibung eines bevorzugten Ausführungsbeispiels unter Bezugnahme auf die Zeichnung. Dabei zeigen:
Figur 1 in der Seitenansicht einen Ausschnitt aus einer Thermotransferdruckmaschine im Bereich von Thermodruckkopf und Bandantrieb in der Arbeitsstellung; und
Figur 2 eine vergleichbare Darstellung bei freigegebenem Thermotransferband.

Das Thermotransferband 4 wird von einer ersten Spule 1 abgewickelt, durchläuft den Druckbereich 2 und wird dann auf einer zweiten Spule 3 aufgewickelt. Vorzugsweise befinden sich die beiden Spulen 1 und 3, einschließlich der Umlenkrollen oder -walzen 5 und 6, in einer Farbbandkassette. Zwischen den Umlenkwalzen 5 und 6 befindet sich das arbeitende Trum 7 des Thermotransferbands 4. Es wird über eine Gegendruckrolle 8 der im einzelnen nicht näher dargestellten Druckmaschine geführt. Zwischen dem Thermotransferband 4 und der Gegendruckrolle 8 befindet sich noch ein nicht dargestellter Aufzeichnungsträger, z.B. ein Trägerband mit zu bedruckenden Etiketten. Beim Drucken liegt ein Thermodruckkopf 9 auf dem durchlaufenden, arbeitenden Trum 7 des Thermotransferbands 4 auf und drückt, unter Zwischenschaltung des erwähnten Aufzeichnungsträgers, dieses fest an die Gegendruckrolle 8 an. Die Anpreßkraft wird mittels einer der Übersichtlichkeit wegen nicht eingezeichneten, den schwenkbaren Arm 10 niederdrückenden Schraubendruckfeder aufgebracht. Der schwenkbare Arm 10 trägt den Thermodruckkopf 9. Der erwähnte, durch die Schraubendruckfeder belastete Arm 10 ist im Sinne des Doppelpfeils 11 um die Achse 12 verschwenkbar.

Der Aufzeichnungsträger, der gleichfalls von einer Rolle oder Spule abgewickelt und gegebenenfalls auf eine andere Rolle oder Spule aufgewickelt werden kann, ist in einzelne zu bedruckende Felder aufgeteilt oder trägt beispielsweise Etiketten, die aber auch nicht bis zum vorderen und hinteren Rand bedruckt werden sollen. Insofern entstehen also zwischen in Durchlaufrichtung 13 der beiden Bänder zwischen jeweils aufeinanderfolgenden, identischen Aufdrucken unbedruckte Zwischenabschnitte. Es stellt nun einen nicht gerechtfertigten Kostenaufwand dar, wenn man das Thermotransferband 4 auch dann weitertransportiert, wenn der darunter befindliche Aufzeichnungsträger gar nicht bedruckt werden soll. Erfindungsgemäß kann man nun den unnötigen Thermotransferbandverbrauch dadurch verringern bzw. zumindest in etwa auf Null bringen, daß man das Thermotransferband 4 immer dann anhält, wenn der Aufzeichnungsträger, welcher ständig durchläuft, gerade nicht bedruckt werden soll.

Dieses vergleichsweise plötzliche Abstoppen des Thermotransferbands 4 nach dem Drucken der "letzten Zeile" erreicht man erfindungsgemäß durch eine Arretierungsvorrichtung 14. Die Druckmaschine benötigt zum Drucken im Thermotransferverfahren grundsätzlich eine entsprechende elektronische Steuerung mit Rechner. Diese kann nun dazu herangezogen werden - weil sie auch über alle notwendigen Daten verfügt - die Arretierungsvorrichtung 14 immer dann in Arbeitsstellung zu bringen, wenn das Thermotransferband 4 nicht weiterlaufen soll und stets dann freizugeben, wenn der Aufzeichnungsträger soweit durchgelaufen ist, daß die nächste zu bedruckende Stelle im Druckbereich 2 angekommen ist.

Zur Arretierungsvorrichtung 14 gehört auch noch eine im einzelnen nicht dargestellte Rutschkupplung 15 bekannter Bauart. Die Antriebsseite dieser Rutschkupplung 15 wird beim Ausführungsbeispiel der Druckmaschine über ein endloses Antriebsglied 16, beispielsweise einen Zahnriemen, mittels eines Elektromotors 17 angetrieben. Während des Druckjobs bleibt der Elektromotor 17 stets eingeschaltet, so daß auch die Antriebsseite der Rutschkupplung 15 ständig in Drehung versetzt wird. Die Rutschkupplung 15 überträgt das Drehmoment von ihrer Antriebs- auf ihre Abtriebsseite, auf der sich die zweite Spule 3 befindet. Wenn nun aber die Arretierungsvorrichtung 14 den Bandlauf abrupt unterbricht, so reicht das Reibmoment der Rutschkupplung 15 nicht mehr aus, die Antriebskraft des Elektromotors 17 auf die Abtriebsseite der Rutschkupplung 15 zu übertragen. Die Rutschkupplung 15 schleift infolgedessen durch. Sobald die Arretierungsvorrichtung 14 die erste Spule 1 wieder freigibt, läuft auch die Abtriebsseite der Rutschkupplung 15 wieder mit und infolgedessen wird das von der ersten Spule 1 ablaufende Thermotransferband 4 wieder auf der zweiten Spule 3 aufgewickelt.

Aus verschiedenen Gründen, nicht zuletzt aber um ein Zerreißen des Thermotransferbands 4 während seines Stillstands zu vermeiden, muß während den Stillstandsphasen der Anpreßdruck, mit welchem der Thermodruckkopf 9 an die Gegendruckrolle 8 angepreßt wird, aufgehoben werden. Dies geschieht auf einfache Art und Weise, beispielsweise dadurch, daß über die Steuerung der Druckmaschine zum gegebenen Zeitpunkt ein Betätigungsglied 18 in Pfeilrichtung 19 verschwenkt wird, welches mit dem Schwenkarm 10 in nachstehend noch näher erläuterter Weise gekuppelt ist und infolgedessen letzteren in gleichem Drehsinne mitnimmt, wodurch dann der Thermodruckkopf 9 von der Gegendruckrolle 8 abgehoben wird. Rein theoretisch könnte man natürlich auch die Gegendruckrolle 8 nach unten hin absenken, jedoch wird der erst genannten Alternative aus vielerlei Gründen der Vorzug gegeben.

Die erste Spule 1 ist drehfest mit einem außenverzahnten Rad 20 verbunden. Darüber befindet ein zustellbarer Verrastzahn 21. Er wird von einem Schwenkarm 22 gehalten und ist vorzugsweise einstückig damit gefertigt. Der Schwenkarm 22 kann im Sinne des Doppelpfeils 23 um eine Achse 24 verschwenkt werden. Während des Druckens befindet sich der Schwenkarm 22 in der aus Figur 1 ersichtlichen Drehstellung. Er wird in dieser wirkungslosen Stellung von einem steuerbaren Sperrglied 25 gehalten. Mittels eines von der Steuerung der Druckmaschine ebenfalls steuerbaren Antriebs 26 kann der Schwenkarm 22 in die aus Figur 2 ersichtliche, wirksame Stellung überführt werden. Dies geschieht beim Ausführungsbeispiel aber indirekt, und zwar dadurch, daß sich das Sperrglied 25 an einem schwenkbar gelagerten Hebel 27 befindet, der mittels eines Exzenterantriebs 28 verstellbar ist. Der Hebel 27 ist bevorzugterweise ein Winkelhebel, dessen in der Zeichnung oberes Ende das Sperrglied 25 bildet. Sobald dieses Ende abgesenkt wird, folgt der Schwenkarm 22 dieser Bewegung, und dadurch greift dann der Verrastzahn 21 in die nächst-folgende Zahnlücke 29 ein.

Der Hebel 27 ist um eine Achse 30 drehbar. Im Bereich der Winkelecke befindet sich ein randoffener Längsschlitz 31, in welchen ein Zapfen 32 eingreift. Beide sind Bestandteil des Exzenterantriebs 28. Der Zapfen 32 ist an einem antreibbaren Drehglied 33 angebracht. Dieses führt aber jeweils nur etwa eine halbe Umdrehung durch. Der Längsschlitz 31 erstreckt sich gemäß beispielsweise Figur 2 etwa in Längsrichtung des an der Achse 30 angelenkten Winkelschenkels 34 des winkelförmigen Hebels 27. Demzufolge befindet sich das Sperrglied 25 am freien Winkelschenkel 35. Der Schwenkarm 22 mit dem Verrastzahn 21 ist gemäß der Zeichnung beim Ausführungsbeispiel ein einfacher, schwenkbarer Hebel, der an seinem freien Ende ein vorzugsweise balliges Abstützelement 36 aufweist, welches oben auf der das Sperrglied 25 bildenden Stirnfläche des freien Winkelschenkels 35 aufliegt.

Gemäß Figur 2 ist der angelenkte Winkelschenkel 34 des schwenkbaren Winkelhebels 27 über das Lager 30 hinaus verlängert. Der dadurch entstandene Verlängerungsarm ist mit 37 bezeichnet. Er ist an seinem freien Ende hakenartig gestaltet, wobei der Haken 38 im wesentlichen durch einen seitlich randoffenen Längsschlitz 39 gebildet ist. In diesen greift ein Bolzen 40 ein, der am Schwenkarm 10 befestigt ist.

Wenn das Drehglied 33 mit dem Zapfen 32, ausgehend von seiner Drehstellung gemäß Figur 1, beispielsweise im Gegenuhrzeigersinn, um etwa 180° gedreht wird, so verschwenkt der Zapfen 32, der in den Längsschlitz 31 eingreift, den Hebel 27 gleichfalls im Gegenuhrzeigersinn um dessen Drehachse 30. Hierdurch wird einerseits über die Verbindung 39, 40 der Thermodruckkopf 9 von der Gegendruckrolle 8 abgehoben und dadurch die Pressung der beiden Bänder im Druckbereich 2 aufgehoben, andererseits auch das Sperrglied 25 abgesenkt, wodurch der Schwenkarm 22 eine Schwenkbewegung im Sinne des Pfeils 23 durchführen kann. Dies führt zu einem Einrasten des Verrastzahns 21 in die nächstfolgende Zahnlücke 29, gemäß Figur 2. Damit ist also das Abstoppen des Thermodruckbands 9 grundsätzlich mit einer Entlastung des Druckkopfes 9 im Druckbereich 2 zwangsgekuppelt.

Die Steuerung für die 180°-Drehbewegung erreicht man mit Hilfe einer Steuerscheibe 41, welche drehfest mit dem Drehglied 33 gekuppelt ist und einem beispielsweise auf optischer Basis arbeitenden Sensor, welcher die beiden radialen Kanten der Steuerscheibe 41 abtasten kann. In diesem Bereich befindet sich dann eine entsprechende Steuereinheit für den Antriebsmotor 26 des Drehglieds 33.

## Patentansprüche

1. Druckmaschine mit einem abhebbar gelagerten, an eine Gegendruckrolle (8) federbelastet andrückbaren Druckkopf (9), zwischen dem und der Gegendruckrolle das wirksame Trum (7) eines Druckbands (4) und eines zu bedruckenden Aufzeichnungsträgers durchlaufen, bei der eine Vorrichtung zum Aufheben des Anpreßdrucks zwischen der Gegendruckrolle (8) und dem Druckkopf (9) während eines Stillstands des Druckbands (4) vorgesehen ist, wobei die Vorrichtung zum Aufheben des Anpreßdrucks zwischen der Gegendruckrolle (8) und dem Druckkopf (9) zur Einsparung von Druckband (4) bei nicht zu bedruckenden Zwischenräumen auf dem Aufzeichnungsträger aktivierbar ist, der Aufzeichungsträger in den nicht zu bedruckenden Zwischenräumen bei stillstehendem Druckband (4) weitertransportiert wird, und das Druckband (4) von einer ersten Spule (1) abgewickelt wird, **dadurch gekennzeichnet**, daß mittels einer Steuerung der Druckmaschine während des Stillstands des Druckbands (4) eine Arretierungsvorrichtung (14) für das Druckband (4) in eine wirksame Stellung bringbar ist, und daß das Druckband (4) indirekt durch ein Festhalten der ersten Spule (1) arretierbar ist, wobei die Arretierungsvorrichtung (14) mit der ersten Spule (1) zusammenwirkt.

2. Druckmaschine nach Anspruch 1, **dadurch gekennzeichnet**, daß das Druckband (4) auf eine zweite Spule (3) aufgewickelt wird und daß zwischen einen Antrieb (17) für das Druckband (4) und die durch den Antrieb (17) angetriebene Spule (3) für das Druckband (4) eine Rutschkupplung (15) geschaltet ist.

3. Druckmaschine nach einem der Ansprüche 1 oder 2, **dadurch gekennzeichnet**, daß die erste Spule (1) drehfest mit einem außenverzahnten Rad (20) gekuppelt ist, dem ein mittels der Steuerung zustellbarer Verrastzahn (21) zugeordnet ist.

4. Druckmaschine nach Anspruch 3, **dadurch gekennzeichnet**, daß sich der Verrastzahn (24) an einem Schwenkarm (22) befindet, der mittels eines steuerbaren Sperrglieds (25) in einer wirkungslosen Stellung haltbar ist.

5. Druckmaschine nach Anspruch 4, **dadurch gekennzeichnet**, daß das Sperrglied (25) mittels eines steuerbaren Antriebs (26) von seiner Sperrstellung in eine Freigabestellung überführbar ist und umgekehrt.

6. Druckmaschine nach Anspruch 4 oder 5, **dadurch gekennzeichnet**, daß sich das Sperrglied (25) an einem schwenkbar gelagerten Hebel (27) befindet, der mittels eines den steuerbaren Antrieb bildenden Exzenterantriebs (28) verstellbar ist.

7. Druckmaschine nach Anspruch 6, **dadurch gekennzeichnet**, daß ein exzentrisch an einem antreibbaren Drehglied (33) angebrachter Zapfen (32) in einen Längsschlitz (31) eingreift, der im Abstand von der Drehachse (30) des schwenkbaren Hebels (27) an diesem angeordnet ist.

8. Druckmaschine nach Anspruch 7, **dadurch gekennzeichnet**, daß der schwenkbare Hebel (27) ein Winkelhebel ist und sich der Längsschlitz (31) im Bereich der Winkelecke befindet sowie etwa in Längsrichtung des angelenkten Winkelschenkels (24) erstreckt, wobei der freie Winkelschenkel (35) das Sperrglied (25) trägt oder bildet.

9. Druckmaschine nach Anspruch 8, **dadurch gekennzeichnet**, daß der freie Winkelschenkel (35) des winkelförmigen, schwenkbaren Hebels (27) in Gebrauchslage eine etwa vertikale Lage einnimmt und sein freies Ende das Sperrglied (25) bildet, wobei sich der Schwenkarm (22) oben am freien Winkelschenkelende abstützt.

10. Druckmaschine nach Anspruch 9, **dadurch gekennzeichnet**, daß der Schwenkarm (22) ein einarmiger Hebel ist, dessen freies Ende ein vorzugsweise balliges Abstützelement (27) aufweist, wobei sich der Verrastzahn (21) zwischen dem Schwenklager (24) und dem Abstützelement (36) befindet.

11. Druckmaschine nach einem der Ansprüche 8 bis 10, **dadurch gekennzeichnet**, daß der angelenkte Winkelschenkel (34) des schwenkbaren Winkelhebels (27) über das Lager (30) hinaus verlängert ist, wobei der Verlängerungsarm (37) einen Teil eines Verstellantriebs für den Druckkopf (9) bildet.

## Claims

1. A printer with a print head (9) mounted so as to be disengaged from, and spring-biased into engagement with, a counterpressure roller (8), said print head and said counterpressure roller having passing between them the active strand (7) of a printing ribbon (4) and of a medium to be printed, with a device being provided for eliminating the application pressure between the counterpressure roller (8) and the print head (9) during stop-page of the printing ribbon (4), in which, in order to conserve printing ribbon (4), said device for eliminating the application pressure between the counterpressure roller (8) and the print head (9) is activatable when segments of the medium to be printed are to remain blank, the medium to be printed continues being moved in the intermediate areas of the medium which are not printed while the printing ribbon (4) is stopped, and the printing ribbon (4) is wound off of a first spool (1), **characterized in that** during stoppage of the printing ribbon (4) a control system of the printer operates to cause a stopping device (14) for the printing ribbon (4) to be moved into an active position, and that the printing ribbon (4) is adapted to be stopped indirectly by means of stoppage of the first spool (1), said locking device (14) cooperating with said first spool (1).

2. The printer as claimed in claim 1, **characterized in that** the printing ribbon (4) is wound onto a second spool (3), and that a slip clutch (15) is interposed between a drive mechanism (17) for the printing ribbon (4) and the spool (3) driven by the drive mechanism (17) for taking up the printing ribbon (4).

3. The printer as claimed in any one of the claims 1 or 2, **characterized in that** the first spool (1) is non-rotationally connected to an externally toothed gear (20) which is operatively associated with a locking tooth (21) which can be engaged with and disengaged from the toothed gear by means of the control system.

4. The printer as claimed in claim 3, **characterized in that** the locking tooth (21) is located on a pivot arm (22) which can be retained in an inactive position by means of a controllable locking element (25).

5. The printer as claimed in claim 4, **characterized in that** the locking element (25) can be moved from its engaged position into a disengaged position and vice-versa by means of a controllable drive mechanism (26).

6. The printer as claimed in claim 4 or 5, **characterized in that** the locking element (25) is located on a pivotally mounted lever (27) which is adjustable by means of a cam drive mechanism (28) which forms the controllable drive mechanism.

7. The printer as claimed in claim 6, **characterized in that** a pin (32) is eccentrically attached to a drivable rotational element (33) and engaged in an elongated slot (31) which is located on the pivotal lever (27), at some distance from the axis of rotation (30) of said pivotal lever.

8. The printer as claimed in claim 7, **characterized in that** said pivotal lever (27) is an angle lever and said elongated slot (31) is provided in the vicinity of the angle corner and extends approximately in the longitudinal direction of the hinged leg (34), with the free leg (35) supporting or forming the locking element (25).

9. The printer as claimed in claim 8, **characterized in that** the free leg (35) of the angular pivotal lever (27), when in the position of use, occupies an approximately vertical position and its free end forms the locking element (25), with the pivot arm (22) taking support on top upon the free end of said leg.

10. The printer as claimed in claim 9, **characterized in that** the pivot arm (22) is a one-armed lever which has on its free end a preferably convex support (36), with the locking tooth (21) being arranged between the pivot bearing (24) and the support (36).

11. The printer as claimed in any one of the claims 8 to 10, **characterized in that** the hinged leg (34) of the pivotal angle lever (27) is extended beyond the bearing (30), with the extending arm (37) forming part of the adjustment drive mechanism for the print head (9).

## Revendications

1. Machine à imprimer ayant une tête d'impression (9) disposée de façon à pouvoir se soulever de, et pouvant être pressée, par ressort, contre un contre-rouleau (8), entre ladite tête et le contre-rouleau passent le brin utile (7) d'un ruban d'impression (4) et un moyen d'enregistrement à imprimer, machine dans laquelle est prévu un dispositif de suppression de la pression entre le contre-rouleau (8) et la tête d'impression (9) pendant l'immobilisation du ruban d'impression (4), en quoi le dispositif de suppression de la pression entre le contre-rouleau (8) et la tête d'impression (9) peut être activé pour des intervalles à ne pas imprimer sur le moyen d'enregistrement afin de économiser le ruban d'impression (4), le moyen d'enregistrement continuant à être transporté pendant les intervalles à ne pas imprimer avec arrêt du ruban d'impression (4) et le ruban d'impression (4) s'enroulant sur une première bobine (1), **caractérisée en ce que**, au moyen d'une commande de la machine d'impression, pendant l'immobilisation du ruban d'impression (4), un dispositif de blocage (14) du ruban d'impression (4) peut être amené sur une position utile et que le ruban d'impression (4) est indirectement blocable par l'immobilisation de la première bobine (1), en quoi l'action du dispositif de blocage (14) coopère avec la première bobine (1).

2. Machine à imprimer selon la revendication 1, **caractérisée en ce que** le ruban d'impression (4) s'enroule sur une seconde bobine (3) et qu'un limiteur de couple (15) est intercalé entre un dispositif d'entraînement (17) du ruban d'impression (4) et la bobine (3) entraînée par le dispositif d'entraînement (17) du ruban d'impression (4).

3. Machine à imprimer selon l'une des revendications 1 ou 2, **caractérisée en ce que** la première bobine (1) est accouplée à l'épreuve des rotations avec une roue dentée extérieure (20) à laquelle est attribué un ergot d'arrêtage (21) pouvant avancer au moyen de la commande.

4. Machine à imprimer selon la revendication 3, **caractérisée en ce que** l'ergot d'arrêtage (21) se trouve sur un bras articulé (22) qu'un élément de blocage (25) peut maintenir dans une position désactivée.

5. Machine à imprimer selon la revendication 4, **caractérisée en ce que** l'élément de blocage (25) peut être commuté, au moyen d'un dispositif d'entraînement à commande sélective (26), de sa position de blocage à une position de libération et réciproquement.

6. Machine à imprimer selon l'une des revendications 4 ou 5, **caractérisée en ce que** l'élément de blocage (25) se trouve sur un levier (27) posé sur un palier articulé, lequel levier peut s'ajuster au moyen d'un entraînement excentrique (28) constituant l'entraînement à commande.

7. Machine à imprimer selon la revendication 6, **caractérisée en ce qu'**une goupille (32) fixée de façon excentrique sur un élément de rotation (33) pouvant être entraîné s'encoche dans une fente longitudinale (31) disposée sur ce même levier, à distance de l'axe de rotation (30) du levier articulé (27).

8. Machine à imprimer selon la revendication 7, **caractérisée en ce que** le levier articulé (27) est un levier en forme d'équerre et que la fente longitudinale (31) se trouve dans le secteur de l'angle droit et également qu'elle s'étend longitudinalement sur le bras articulé (34) de l'équerre en quoi le bras d'équerre libre (35) porte ou forme l'élément de blocage (25).

9. Machine à imprimer selon la revendication 8, **caractérisée en ce que** le bras d'équerre libre (35) du levier articulé (27) en forme d'équerre prend, en position d'utilisation, une position à peu près verticale et que son extrémité libre forme l'élément de blocage (25), en quoi le bras articulé (22) s'appuie en haut sur l'extrémité libre du bras d'équerre.

10. Machine à imprimer selon la revendication 9, **caractérisée en ce que** le bras articulé (22) est un levier à un bras dont l'extrémité libre présente un élément d'appui (36) de préférence bombé , en quoi l'ergot d'arrêtage (21) se trouve entre le palier articulé (24) et l'élément d'appui (36).

11. Machine à imprimer selon l'une des revendications 8 à 10, **caractérisée en ce que** le bras d'équerre (34) articulé du levier articulé (27) se prolonge au-delà du palier (30), en quoi le bras de prolongement (37) forme une partie d'un dispositif de réglage de la tête d'impression (9).
